# EUROPÄISCHE PATENTSCHRIFT

(11) **EP 2 843 134 B1**
(45) Veröffentlichungstag und Bekanntmachung des Hinweises auf die Patenterteilung: **17.01.2018**
(21) Anmeldenummer: 14182122.3
(22) Anmeldetag: 25.08.2014
(51) Int. Cl.: E02D 3/039

(54) **Wechselhalteranordnung für eine Verdichterwalze für einen Bodenverdichter**
Quick-change mounting assembly for a compressor roller for a soil compactor
Système de support interchangeable pour un rouleau de compactage et un rouleau compresseur

(30) Priorität: 27.08.2013 DE 102013217043
(43) Veröffentlichungstag der Anmeldung: 04.03.2015
(73) Patentinhaber: Hamm AG, 95643 Tirschenreuth (DE)
(72) Erfinder: Meier, Matthias, 95643 Tirschenreuth (DE)
(74) Vertreter: RLTG

(56) Entgegenhaltungen:
- WO-A2-2013/107545
- US-A- 2 312 471

## Beschreibung

Die vorliegende Erfindung betrifft eine Wechselhalteranordnung gemäß dem Oberbegriff des Anspruchs 1.

Eine Wechselhalteranordnung gemäß dem Oberbegriff des Anspruchs 1 ist aus der Druckschrift US 2 312 471 A bekannt.

Eine weitere Wechselhalteranordnung ist aus der WO 2013/107545 A2 bekannt. Am Außenumfang einer Verdichterwalze bzw. eines Walzenmantels derselben ist eine Mehrzahl in axialer Ansicht - bezogen auf eine Drehachse der Verdichterwalze - trapezförmig ausgestalteter Wechselhalter festgelegt. Die Wechselhalter sind in Umfangsrichtung langgestreckt und weisen zwei in Umfangsrichtung orientierte Umfangsseiten und zwei in Richtung der Drehachse der Verdichterwalze orientierte Axialseiten auf. Die beiden Umfangsseiten und auch die beiden Axialseiten sind bezüglich einander so geneigt, dass der Wechselhalter ausgehend von einem an die Verdichterwalze angebundenen Anbindungsbereich zu einer für die Abstützung eines Walzenwerkzeugs vorgesehenen Walzenwerkzeuganlageseite sich verjüngend ausgebildet ist.

Im zentralen Bereich dieses Wechselhalters ist eine Halteröffnung ausgebildet, in welche ein am Walzenwerkzeug vorgesehener Halterschaft einführbar ist. Zur Arretierung des Walzenwerkzeugs am Wechselhalter ist den Halterschaft umgebend ein ringartiges Arretierorgan vorgesehen, das in eine nutartige Arretierorganaufnahmeöffnung am Wechselhalter einerseits und eine nutartige Arretierorganaufnahmeöffnung am Halterschaft andererseits eingreifend positionierbar ist.

Um insbesondere dann, wenn ein mit einem derartigen Wechselhalter in Verbindung zu bringendes Walzenwerkzeug nicht rotationssymmetrisch ausgebildet ist, sondern eine Gestalt aufweist, welche eine definierte Drehpositionierung um eine Öffnungslängsachse der Halteröffnung erfordert, sicherzustellen, dass ein Walzenwerkzeug eine definierte Positionierung bezüglich des Wechselhalters einnimmt, ist der Wechselhalter an seiner zur Abstützung des Walzenwerkzeugs vorgesehenen Walzenwerkzeuganlageseite so geformt, dass er mit einer komplementären Formgebung an einer zur Abstützung am Wechselhalter vorgesehenen Wechselhalteranlageseite eines jeweiligen Walzenwerkzeugs andererseits einen die Rotation eines Walzenwerkzeugs um die Öffnungslängsachse im Wesentlichen unterbindende Formschluss bereitstellt.

Es ist die Aufgabe der vorliegenden Erfindung, eine Wechselhalteranordnung bereitzustellen, bei welcher einerseits eine stabile Verbindung des Wechselhalters mit einem daran festzulegenden Walzenwerkzeug gewährleistet wird und andererseits der zur Verfügung stehende Bauraum für das Bereitstellen der Drehsicherungsfunktionalität effizient genutzt wird.

Erfindungsgemäß wird diese Aufgabe gelöst durch eine im Anspruch 1 definierte Wechselhalteranordnung für eine Verdichterwalze für einen Bodenverdichter, umfassend einen an einem Walzenmantel festzulegenden Wechselhalter und wenigstens ein an dem Wechselhalter festzulegendes Walzenwerkzeug mit einem mit dem Wechselhalter in Halteeingriff bringbaren und bezüglich des Wechselhalters arretierbaren Gegenhalter, wobei der Wechselhalter eine Walzenwerkzeuganlageseite aufweist und das wenigstens eine Walzenwerkzeug eine an der Walzenwerkzeuganlageseite abstützbare Wechselhalteranlageseite aufweist.

Dabei ist weiter vorgesehen, dass an wenigstens einer Seite von Walzenwerkzeuganlageseite und Wechselhalteranlageseite wenigstens ein Drehsicherungsvorsprung und an der anderen Seite von Walzenwerkzeuganlageseite und Wechselhalteranlageseite wenigstens eine Drehsicherungsaussparung zur Aufnahme eines Drehsicherungsvorsprungs vorgesehen sind.

Bei der erfindungsgemäßen Ausgestaltung ist ggf. zusätzlich zu der vorangehend angesprochenen komplementären und somit bereits einen Formschluss herstellenden Ausgestaltung des Wechselhalters einerseits und eines daran festzulegenden Walzenwerkzeugs andererseits durch Bereitstellung wenigstens einer Drehsicherungsaussparung und wenigstens eines in diese eingreifend zu positionierenden Drehsicherungsvorsprungs eine ggf. zusätzliche technische Maßnahme vorgesehen, welche hinsichtlich ihrer Formgebung und beispielsweise auch ihrer Eingriffstiefe so gestaltet werden kann, dass eine optimale Verdrehsicherung für ein Walzenwerkzeug am Wechselhalter gegeben ist. Insbesondere können eine Drehsicherungsaussparung und ein in diese eingreifender Drehsicherungsvorsprung so aufeinander abgestimmt sein, dass selbst bei Drehbelastung eines Walzenwerkzeugs im Wesentlichen keine dieses in Richtung vom Wechselhalter weg belastenden Kräfte erzeugt werden. Somit wird auch bei auftretender Drehbelastung eines Walzenwerkzeugs ein ungewolltes Loslösen desselben vom Wechselhalter unterbunden.

Um einerseits eine stabile Verbindung des Wechselhalters mit einem daran festzulegenden Walzenwerkzeug zu gewährleisten, andererseits den zur Verfügung stehenden Bauraum für das Bereitstellen der Drehsicherungsfunktionalität effizient nutzen zu können, ist vorgesehen, dass der Wechselhalter oder der Gegenhalter eine Halteröffnung umfasst und dass der Gegenhalter oder der Wechselhalter einen in die Halteröffnung einführbaren Halterschaft umfasst, wobei in wenigstens einem Bereich seitlich der Halteröffnung eine Drehsicherungsaussparung oder/und ein Drehsicherungsvorsprung vorgesehen ist und in wenigstens einem Bereich seitlich des Halterschafts ein Drehsicherungsvorsprung oder/und eine Drehsicherungsaussparung vorgesehen ist.

Eine sehr stabile und eine ungewollte Drehung eines Walzenwerkzeugs effizient unterbindende Anordnung kann dadurch bereitgestellt werden, dass in einem ersten Bereich seitlich der Halteröffnung eine Drehsicherungsaussparung oder/und ein Drehsicherungsvorsprung vorgesehen ist und in einem dem ersten Bereich gegenüber liegenden zweiten Bereich seitlich der Halteröffnung eine Drehsicherungsaussparung oder/und ein Drehsicherungsvorsprung vorgesehen ist, und dass in einem ersten Bereich seitlich des Halterschafts ein Drehsicherungsvorsprung oder/und eine Drehsicherungsaussparung vorgesehen ist und in einem dem ersten Bereich gegenüber liegenden zweiten Bereich seitlich des Halterschafts ein Drehsicherungsvorsprung oder/und eine Drehsicherungsaussparung vorgesehen ist.

Bei einer insbesondere für einen Verdichtungsbetrieb bzw. auch einen Zerkleinerungsbetrieb vorteilhaften Ausgestaltung wird vorgeschlagen, dass der Wechselhalter einen vorzugsweise an den gekrümmten Außenumfang der Verdichterwalze angepassten Anbindungsbereich zur Anbindung an eine Außenumfangsfläche der Verdichterwalze sowie die zur Abstützung eines Walzenwerkzeugs ausgebildete und von der Außenumfangsfläche der Verdichterwalze in Abstand anzuordnende Walzenwerkzeuganlageseite aufweist, wobei vorzugsweise der Wechselhalter zwei im Wesentlichen in Umfangsrichtung einer Verdichterwalze zu orientierende Umfangsseiten sowie zwei im Wesentlichen in Richtung einer Verdichterwalzendrehachse zu orientierende Axialseiten aufweist, wobei ferner vorzugsweise der Wechselhalter vom Anbindungsbereich zur Walzenwerkzeuganlageseite sich verjüngend ausgebildet ist und die Umfangsseiten unter einem größeren Winkel zueinander geneigt sind, als die Axialseiten.

Ferner kann vorgesehen sein, dass wenigstens eine Drehsicherungsaussparung oder/und wenigstens ein Drehsicherungsvorsprung im Bereich wenigstens einer Axialseite des Wechselhalters vorgesehen ist. Auch bei dieser Ausgestaltung ist vorteilhafterweise eine symmetrische Anordnung vorgesehen, bei welcher an beiden Axialseiten ein Drehsicherungsvorsprung bzw. eine Drehsicherungsaussparung vorgesehen sein können.

Um mit der erfindungsgemäßen Wechselhalteranordnung einen effizienten Verdichtungs- bzw. Verkleinerungsbetrieb vornehmen zu können, wird vorgeschlagen, dass zwischen dem Anbindungsbereich und der Walzenwerkzeuganlageseite der Wechselhalter einen bei an diesem angebrachtem Walzenwerkzeug mit zu bearbeitendem Boden in Kontakt tretenden Bodenbearbeitungsbereich aufweist, wobei vorzugsweise an wenigstens einer Umfangsseite im Bodenbearbeitungsbereich wenigstens ein Bodenbearbeitungsvorsprung vorgesehen ist.

Eine Anordnung, bei welcher einerseits die für eine stabile Anbindung eines Walzenwerkzeugs an den Wechselhalter vorgesehenen Formationen bereitgestellt werden können, andererseits auch die erfindungsgemäß zum Verhindern einer Drehung des Walzenwerkzeugs vorgeschlagenen technischen Maßnahmen vorgesehen werden können, wird vorgeschlagen, dass die Halteröffnung im Wechselhalter vorgesehen ist und dass an der Walzenwerkzeuganlageseite die Halteröffnung von einer bezüglich einer Öffnungslängsachse vorzugsweise im Wesentlichen orthogonalen ersten Abstützfläche umgeben ist, wobei in der ersten Abstützfläche oder/und angrenzend an die erste Abstützfläche wenigstens eine Drehsicherungsaussparung oder/und wenigstens ein Drehsicherungsvorsprung vorgesehen ist.

Zusätzlich zu den erfindungsgemäß vorgesehenen Maßnahmen, welche eine Drehsicherung für ein Walzenwerkzeug am Wechselhalter gewährleisten, wird vorgeschlagen, dass an der Walzenwerkzeuganlageseite eine Formschlusseingriffsformation zur Herstellung eines Formschlusseingriffs mit einer Gegen-Formschlusseingriffsformation an der Wechselhalteranlageseite des wenigstens einen Walzenwerkzeugs vorgesehen ist. Durch derartige miteinander zusammenwirkende Formationen wird nicht nur die Drehsicherungsfunktionalität unterstützt, sondern es wird auch eine gleichmäßige Verteilung der von einem Walzenwerkzeug auf einen Wechselhalter übertragenen Last gewährleistet.

Hierzu kann beispielsweise vorgesehen sein, dass die Halteröffnung im Wechselhalter vorgesehen ist und dass an der Walzenwerkzeuganlageseite um die Halteröffnung eine Mehrzahl von zueinander angewinkelten zweiten Abstützflächen vorgesehen ist, wobei jede zweite Abstützfläche im Angrenzungsbereich einer Umfangsseite an eine Axialseite vorgesehen ist oder/und dass an der Walzenwerkzeuganlageseite an wenigstens einer Axialseite zwischen zwei zweiten Abstützflächen wenigstens eine bezüglich diesen angewinkelte dritte Abstützfläche vorgesehen ist oder/und dass an der Walzenwerkzeuganlageseite an wenigstens einer Umfangsseite zwischen zwei zweiten Abstützflächen wenigstens eine bezüglich diesen angewinkelte vierte Abstützfläche vorgesehen ist.

Insbesondere dann, wenn die zweiten Abstützflächen oder/und die dritten Abstützflächen oder/und die vierten Abstützflächen bezüglich der ersten Abstützfläche angewinkelt sind und vorzugsweise diese ringartig umgeben, wird eine prismenartige Formation erhalten, welche einen stabilen und eine gleichmäßige Belastung erzeugenden Eingriff zwischen einem Walzenwerkzeug und einem Wechselhalter gewährleistet.

Zur Wechselwirkung mit den verschiedenen Abstützflächen wird weiter vorgeschlagen, dass wenigstens ein Walzenwerkzeug wenigstens einen zweiten Gegenabstützbereich zur Abstützung an einer zweiten Abstützfläche oder/und wenigstens einen dritten Gegenabstützbereich zur Abstützung an einer dritten Abstützfläche oder/und wenigstens einen vierten Gegenabstützbereich zur Abstützung an wenigstens einer vierten Abstützfläche aufweist.

Eine stabile Anbindung eines Walzenwerkzeugs an den Wechselhalter kann dadurch erreicht werden, dass der Gegenhalter vermittels eines Arretierorgans an dem Wechselhalter arretierbar ist.

Insbesondere kann hierbei vorgesehen sein, dass an einem Innenumfang der Halteröffnung eine vorzugsweise ringnutartig ausgebildete erste Arretierorganaufnahmeöffnung vorgesehen ist oder/und dass an einem Außenumfang des Halterschaftes eine vorzugsweise ringnutartig ausgebildete zweite Arretierorganaufnahmeöffnung ausgebildet ist, wobei in der ersten Arretierorganaufnahmeöffnung oder der zweiten Arretierorganaufnahmeöffnung ein zur Arretierung eines Walzenwerkzeugs an dem Wechselhalter in die jeweils andere Arretierorganaufnahmeöffnung einrastbares, vorzugsweise ringartig ausgebildetes Arretierorgan aufgenommen ist. Bei dieser Ausgestaltung wird durch die dem Zusammenhalt des Wechselhalters mit einem Walzenwerkzeug gewährleistende Ausgestaltung grundsätzlich keine Drehsicherung für ein Walzenwerkzeug bereitgestellt. Dies übernehmen bei dem erfindungsgmäßen Aufbau primär die miteinander eingreifenden Drehsicherungsvorsprünge und Drehsicherungsaussparungen.

Ein an einem derartigen Wechselhalter festzulegendes Walzenwerkzeug kann einen Meißel umfassen, kann grundsätzlich aber auch einen Stampffuß umfassen. Es ist hier darauf hinzuweisen, dass sowohl Meißel als auch Stampffüße mit verschiedenster Konfiguration bereitgestellt werden können. Insbesondere bei der Ausgestaltung eines Walzenwerkzeugs als Stampffuß mit im Allgemeinen nicht rotationssymmetrischer Ausgestaltung ist das Vorsehen der erfindungsgemäßen Drehsicherungsvorsprünge bzw. Drehsicherungsaussparungen zum Gewährleisten einer definierten Positonierung eines Walzenwerkzeugs am Wechselhalter von substantieller Bedeutung.

Die vorliegende Erfindung betrifft ferner eine Verdicherwalze für einen Bodenverdichter, die an einem Außenumfang derselben wenigstens eine erfindungsgemäße Wechselhalteranordnung umfasst. Es sei hier darauf hingewiesen, dass im Allgemeinen eine Vielzahl derartiger Wechselhalteranordnungen jeweils in ringartigen Formationen am Außenumfang der Verdichterwalze vorgesehen ist, um über den gesamten Walzenumfang und über die gesamte Walzenlänge hinweg eine gleichmäßige Verdichtungs- bzw. Zerkleinerungsfunktionalität erzeugen zu können.

Die Erfindung betrifft ferner einen Bodenverdichter, der wenigstens eine derartige Verdicherwalze aufweist.

Die vorliegende Erfindung wird nachfolgend mit Bezug auf die beiliegenden Figuren detailliert beschrieben. Es zeigt:
- Fig. 1: eine Seitenansicht einer Wechselhalteranordnung für eine Verdichterwalze für einen Bodenverdichter;
- Fig. 2: eine Schnittansicht der Wechselhalteranordnung der Fig. 1, geschnitten längs einer Linie II-II in Fig. 1;
- Fig. 3: eine Schnittansicht eines bei der Wechselhalteranordnung der Fig. 1 eingesetzten Walzenwerkzeugs, geschnitten längs einer Linie III-III in Fig. 4;
- Fig. 4: eine Ansicht des Walzenwerkzeugs in Blickrichtung IV in Fig. 6;
- Fig. 5: eine Seitenansicht des Walzenwerkzeugs in Blickrichtung V in Fig. 6;
- Fig. 6: eine Seitenansicht des Walzenwerkzeugs in Blickrichtung VI in Fig. 5;
- Fig. 7: eine perspektivische Ansicht des Walzenwerkzeugs;
- Fig. 8: einen Wechselhalter der Wechselhalteranordnung der Fig. 1 mit verschiedenen an diesem anzubringenden Walzenwerkzeugen.

Die in den Fig. 1 und 2 dargestellte Wechselhalteranordnung 10 umfasst einen mit einem allgemein mit 12 bezeichneten Anbindungsbereich am Außenumfang eines Walzenmantels einer Verdichterwalze eines Bodenverdichters festzulegenden Wechselhalter 14. Dieser in der in Fig. 1 dargestellten Seitenansicht trapezförmig gestaltete Wechselhalter 14 ist im Allgemeinen U-förmig ausgebildet und mit seinen beiden Schenkelbereichen 16, 18 beispielsweise durch Verschweißung am Walzenmantel festzulegen. An einer vom Walzenmantel entfernt zu positionierenden Wechselwerkzeuganlageseite 20 ist der Wechselhalter 14 so ausgebildet, dass er ein im Ausgestaltungsbeispiel der Fig. 1 und 2 als Stampffuß ausgebildetes Walzenwerkzeug 22 aufnehmen bzw. mit dessen Wechselhalteranlageseite 23 abstützen kann.

Der in Fig. 8 auch perspektivisch dargestellte Wechselhalter umfasst zwei bei Anbringung desselben am Außenumfang eines Walzenmantels vorzugsweise in Richtung einer Drehachse einer Verdichterwalze orientiert liegende Axialseiten 24, 26 und zwei vorzugsweise in Umfangsrichtung um diese Verdichterwalzendrehachse orientiert liegende Umfangsseiten 28, 30. Sowohl die Axialseiten 24, 26, als auch die Umfangsseiten 28, 30 sind bezüglich einander angewinkelt, wobei der Neigungswinkel der Umfangsseiten 28, 30 bezüglich einander größer ist, als der Neigungswinkel der Axialseiten 24, 26.

An den beiden Schenkelbereichen 16, 18 ist in einem durch das Walzenwerkzeug 22 nicht überdeckten Bodenbearbeitungsbereich 32 jeweils ein schneidenartig vorstehender Bodenbearbeitungsvorsprung 34, 36 vorgesehen. Im Verdichtungs- bzw. Zerkleinerungsbetrieb treten diese Bodenbearbeitungsvorsprünge 34, 36 in Kontakt mit dem zubearbeitenden Untergrund und können Gestein oder Geröll zerkleinern.

Im zentralen Bereich des Wechselhalters 14 ist eine in Richtung einer Öffnungslängsachse L sich erstreckende Halteröffnung 38 ausgebildet. Am Walzenwerkzeug 22 ist ein in diese Halteröffnung 38 einführbarer Halterschaft 40 vorgesehen. Sowohl die Halteröffnung 38, als auch der Halterschaft 40 sind beispielsweise mit kreisrundem Querschnitt ausgebildet.

Zur Arretierung des Walzenwerkzeugs 22 am Wechselhalter 14 ist ein beispielsweise ringartig ausgebildetes Arretierorgan 42 den Halterschaft 40 umgebend in einer an dessen Außenumfangsfläche ausgebildeten Arretierorganaufnahmeöffnung 44 aufgenommen. In der Halteröffnung 38 ist eine ebenfalls ringnutartig ausgebildete Arretierorganaufnahmeöffnung 46 vorgesehen, in welche das ringartige Arretierorgan 42 einrasten kann. Zum Loslösen des Walzenwerkzeugs 22 vom Wechselhalter 14 kann in den Wechselhalter 14 mit einem beispielsweise als Brecheisen oder dergleichen ausgebildeten Werkzeug eingegriffen werden und auf das freie Ende des Halterschafts 40 eingewirkt werden, um den Rasteingriff des Arretierorgans 42 in die Arretierorganaufnahmeöffnung 46 zu lösen.

An der in Fig. 8 erkennbaren Walzenwerkzeuganlageseite 20 ist die Halteröffnung 38 im Wechselhalter 14 umgebend eine zur Öffnungslängsachse L beispielsweise im Wesentlichen orthogonal orientierte erste Abstützfläche 48 vorgesehen. An den Angrenzungsbereichen zwischen einer jeweiligen Umfangsseite 28, 30 an die Axialseiten 24, 26 sind bezüglich der Öffnungslängsachse L radial außen an die erste Abstützfläche 48 angrenzend zweite Abstützflächen 50 vorgesehen. Zwischen zwei in Zuordnung zur selben Axialseite 24 bzw. 26 vorgesehenen zweiten Abstützflächen 50 ist jeweils eine dritte Abstützfläche 52 vorgesehen. Entsprechen sind zwischen zwei jeweils derseben Umfangsseite 28 bzw. 30 zugeordneten zweiten Abstützflächen 50 jeweilige vierte Abstützflächen 54 vorgesehen.

Die zweiten Abstützflächen 50, dritten Abstützflächen 52 und vierten Abstützflächen 54 bilden eine die erste Abstützfläche 48 ringartig umgebende, facettenartige bzw. prismenartige Flächenformation, die allgemein eine Formschlusseingriffsformation 56 bereitstellt. Zur Abstützwechselwirkung damit weist das in den Fig. 3 bis 7 detailliert dargestellte Walzenwerkzeug 22 an seiner Wechselhalteranlageseite 23 eine allgemein mit 58 bezeichnete Gegen-Formschlusseingriffsformation auf. Diese umfasst in den vier Eckbereichen des Walzenwerkzeugs 22 jeweilige zweite Gegenabstützbereiche 60, die in Anlage an den zweiten Abstützflächen 50 kommen können. Zwischen zwei derartigen zweiten Gegenabstützbereichen 60 liegt jeweils ein dritter Gegenabstützbereich 62, der in Abstützwechselwirkung mit einer jeweiligen dritten Abstützfläche 52 treten kann. Entsprechend liegen zwischen zwei einander benachbarten zweiten Gegenabstützbereichen 60 jeweils vierte Gegenabstützbereiche 64, die in Abstützwechselwirkung mit einer jeweiligen vierten Abstützfläche 54 treten können. Aufgrund der komplementären Formgebung der Formschlusseingriffsformation 56 mit der Gegen-Formschlusseingriffsformation 58 wird eine gleichmäßige Lastverteilung von dem Walzenwerkzeug 22 auf den Wechselhalter 14 im Verdichtungs- bzw. Zerkleinerungsbetrieb erreicht. Gleichzeitig ist ein gewisses Ausmaß an Drehsicherung für das Walzenwerkzeug 22 vorgesehen, da eine Verdrehung desselben bezüglich des Wechselhalters 14 nur dann möglich wäre, wenn der Rasteingriff des Arretierorgans 42 in die Arretierorganaufnahmeöffnung 46 des Wechselhalters 14 aufgehoben und der Halterschaft 40 zumindest teilweise aus der Halteröffnung 38 herausgezogen wird.

Es ist hier darauf hinzuweisen, dass selbstverständlich die Formschlusseingriffsformation 56 und die Gegen-Formschlusseingriffsformation 58 so ausgebildet sein können, dass alle vorangehend angesprochenen Abstützflächen und Gegenabstützbereiche in Anlage aneinander kommen können. Grundsätzlich könnte jedoch auch vorgesehen sein, dass z. B. lediglich in den vier Eckbereichen, also bei den zweiten Abstützflächen 50 bzw. zweiten Gegenabstützbereichen 60 eine Anlagewechselwirkung erzeugt wird.

Um unabhängig von der vorangehend beschriebenen Wechselwirkung der Formschlusseingriffsformation 56 mit der Gegen-Formschlusseingriffsformation 58 bzw. zusätzlich dazu für eine weiter erhöhte Drehfestigkeit des Walzenwerkzeugs 22 bezüglich des Wechselhalters 14 zu sorgen, sind am Wechselhalter 14 in seitlich bezüglich der Halteröffnung 38 gelegenen Bereichen 66, 68 Drehsicherungsaussparungen 70, 72 vorgesehen. Diese schließen radial außen an die erste Abstützfläche 48 an bzw. können sich bis in den Bereich derselben hinein erstrecken und liegen einander bezüglich der Halteröffnung 38 bzw. der Öffnungslängsachse L im Wesentlichen diametral gegenüber. Man erkennt, dass die beiden Drehsicherungsaussparungen 70, 72 im Wesentlichen im Bereich der dritten Abstützflächen 52 ausgebildet sind und sowohl in Richtung der Öffnungslängsachse L in Richtung vom Anbindungsbereich 12 weg, als auch in Richtung zu den Axialseiten 24, 26 offen.

In Zuordnung zu diesen beiden Drehsicherungsaussparungen 70, 72 sind am Walzenwerkzeug 22 in seitlich bezüglich des Halterschafts 40 gelegenen Bereichen 74, 76 Drehsicherungsvorsprünge 78, 80 vorgesehen. Diese liegen bezüglich des Halterschafts 40 einander im Wesentlichen diametral gegenüber und sind so dimensioniert und positioniert, dass sie bei am Wechselhalter 14 angebrachtem Walzenwerkzeug 22 in die Drehsicherungsaussparungen 70, 72 eingreifen. Somit wird eine stabile Drehfixierung für das Walzenwerkzeug 22 bezüglich des Wechselhalters 14 erzeugt. Hierzu kann insbesondere auch vorgesehen sein, dass in Drehrichtung, also im Wesentlichen in Umfangsrichtung bezüglich der Öffnungslängsachse L bzw. einer entsprechenden Längsachse des Halterschafts 40, die Drehsicherungsaussparungen 70 mit im Wesentlichen parallel zur Öffnungslängsachse L orientierten Seitenflächen 82, 84 und entsprechend die Drehsicherungsvorsprünge 78, 70 mit in Richtung der Öffnungslängsachse L bzw. in Richtung der Längsache des Halterschafts 40 im Wesentlichen parallelen Seitenflächen 86, 88 begrenzt sind. Eine Drehbelastung eines Walzenwerkzeugs 42 führt somit zur gegenseitigen Anlage beispielsweise der Seitenflächen 88 an den Seitenflächen 84, die aufgrund ihrer zur Öffnungslängsachse L im Wesentlichen parallelen Ausrichtung im Wesentlichen keine in Richtung der Öffnungslängsachse L wirkende Kraftkomponente generieren. Eine Drehbelastung des Walzenwerkzeugs 22 führt somit nicht zu einer erzwungenen Axialbelastung, welche ein Loslösen des Arretierorgans 42 vom Wechselhalter 14 zur Folge haben könnte.

Es sei darauf hingewiesen, dass die vorangehend beschriebenen Drehsicherungsaussparungen 70, 72 bzw. Drehsicherungsvorsprünge 78, 80 selbstverständlich auch mit anderer Formgebung, mit anderer Anzahl bzw. an anderer Positionierung, beispielsweise in Umfangsrichtung um die Öffnungslängsachse L, vorgesehen sein könnten. Auch ist es selbstverständlich möglich, die Drehsicherungsaussparungen am Walzenwerkzeug 22 und die Drehsicherungsvorsprünge am Wechselhalter 14 vorzusehen. Auch könnten, beispielsweise um nur eine weiter begrenzte Anzahl an Einbaulagen eines Walzenwerkzeugs 22 am Wechselhalter 14 zu ermöglichen, an dem Walzenwerkzeug 22 ein Drehsicherungsvorsprung und eine Drehsicherungsaussparung vorgesehen sein, während komplementär dazu am Wechselhalter 14 eine Drehsicherungsaussparung und ein Drehsicherungsvorsprung vorgesehen sein könnten.

Es ist weiter darauf hinzuweisen, dass, wie die Fig. 8 dies zeigt, die erfindungsgemäße Bereitstellung von ineinander eingreifenden Drehsicherungsvorsprüngen und Drehsicherungsaussparungen insbesondere dann von besonderer Bedeutung ist, wenn ein Walzenwerkzeug mit einer nicht rotationssymmetrischen und damit eine bestimmte Relativpositionierung bezüglich des Wechselhalters 14 fordernden Form ausgebildet ist. Dies betrifft insbesondere die verschiedenen in der Fig. 8 dargestellten Ausgestaltungsformen von Stampffüßen, die z. B. mit stumpfer oder dachartiger Konfiguration oder mit in verschiedener Richtung orientierter keilartiger Konfiguration ausgebildet sein können. Gleichwohl kann an einem Wechselhalter 14, wie er in den Figuren dargestellt ist, auch ein Walzenwerkzeug mit im Wesentlichen rotationssymmetrischer Ausgestaltung, wie z. B. ein Meißel bzw. Rundschaftmeißel, festgelegt werden. Dieser kann mit einem Meißelschaft als Halterschaft in die Halteröffnung 38 eingeführt werden und mit seinem Meißelkopf an der die Halteröffnung 38 umgebenden ersten Abstützfläche 48 an der Walzenwerkzeuganlageseite 20 abgestützt werden.

## Patentansprüche

1. Wechselhalteranordnung für eine Verdichterwalze für einen Bodenverdichter, umfassend einen an einem Walzenmantel festzulegenden Wechselhalter (14) und wenigstens ein an dem Wechselhalter (14) festzulegendes Walzenwerkzeug (22) mit einem mit dem Wechselhalter (14) in Halteeingriff bringbaren und bezüglich des Wechselhalters arretierbaren Gegenhalter (40), wobei der Wechselhalter (14) eine Walzenwerkzeuganlageseite (20) aufweist und das wenigstens eine Walzenwerkzeug (22) eine an der Walzenwerkzeuganlageseite (20) abstützbare Wechselhalteranlageseite (23) aufweist,
wobei an wenigstens einer Seite von Walzenwerkzeuganlageseite (20) und Wechselhalteranlageseite (23) wenigstens ein Drehsicherungsvorsprung (78, 80) und an der anderen Seite von Walzenwerkzeuganlageseite (20) und Wechselhalteranlageseite (23) wenigstens eine Drehsicherungsaussparung (70, 72) zur Aufnahme eines Drehsicherungsvorsprungs (78, 80) vorgesehen sind, wobei der Wechselhalter (14) oder der Gegenhalter (40) eine Halteröffnung (38) umfasst und wobei der Gegenhalter (40) oder der Wechselhalter (14) einen in die Halteröffnung (38) einführbaren Halterschaft (40) umfasst,
**dadurch gekennzeichnet, dass** in wenigstens einem Bereich (66, 68) seitlich der Halteröffnung (38) eine Drehsicherungsaussparung (70, 72) oder/und ein Drehsicherungsvorsprung vorgesehen ist und in wenigstens einem Bereich (74, 76) seitlich des Halterschafts (40) ein Drehsicherungsvorsprung (78, 80) oder/und eine Drehsicherungsaussparung vorgesehen ist.

2. Wechselhalteranordnung nach Anspruch 1,
**dadurch gekennzeichnet, dass** wenigstens eine Drehsicherungsaussparung (70, 72) oder/und wenigstens ein Drehsicherungsvorsprung (78, 80) durch zu einer Öffnungslängsachse der Halteröffnung (38) im Wesentlichen parallele oder parallel positionierbare Seitenflächen (82, 84, 86, 88) begrenzt ist.

3. Wechselhalteranordnung nach Anspruch 1 oder 2,
**dadurch gekennzeichnet, dass** in einem ersten Bereich (66) seitlich der Halteröffnung (38) eine Drehsicherungsaussparung (70) oder/und ein Drehsicherungsvorsprung vorgesehen ist und in einem dem ersten Bereich (66) gegenüber liegenden zweiten Bereich (68) seitlich der Halteröffnung (38) eine Drehsicherungsaussparung (72) oder/und ein Drehsicherungsvorsprung vorgesehen ist, und dass in einem ersten Bereich (74) seitlich des Halterschafts (40) ein Drehsicherungsvorsprung (78) oder/und eine Drehsicherungsaussparung vorgesehen ist und in einem dem ersten Bereich (74) gegenüber liegenden zweiten Bereich (76) seitlich des Halterschafts (40) ein Drehsicherungsvorsprung (80) oder/und eine Drehsicherungsaussparung vorgesehen ist.

4. Wechselhalteranordnung nach einem der Ansprüche 1 bis 3,
**dadurch gekennzeichnet, dass** der Wechselhalter (14) einen vorzugsweise an den gekrümmten Außenumfang der Verdichterwalze angepassten Anbindungsbereich (12) zur Anbindung an eine Außenumfangsfläche der Verdichterwalze sowie die zur Abstützung eines Walzenwerkzeugs (22) ausgebildete und von der Außenumfangsfläche der Verdichterwalze in Abstand anzuordnende Walzenwerkzeuganlageseite (20) aufweist, wobei vorzugsweise der Wechselhalter (14) zwei im Wesentlichen in Umfangsrichtung einer Verdichterwalze zu orientierende Umfangsseiten (28, 30) sowie zwei im Wesentlichen in Richtung einer Verdichterwalzendrehachse zu orientierende Axialseiten (24, 26) aufweist, wobei ferner vorzugsweise der Wechselhalter (14) vom Anbindungsbereich (12) zur Walzenwerkzeuganlageseite (20) sich verjüngend ausgebildet ist und die Umfangsseiten (28, 30) unter einem größeren Winkel zueinander geneigt sind, als die Axialseiten (24, 26).

5. Wechselhalteranordnung nach Anspruch 4,
**dadurch gekennzeichnet, dass** wenigstens eine Drehsicherungsaussparung (70, 72) oder/und wenigstens ein Drehsicherungsvorsprung (78, 80) im Bereich wenigstens einer Axialseite (24, 26) des Wechselhalters (14) vorgesehen ist.

6. Wechselhalteranordnung nach Anspruch 4 oder 5,
**dadurch gekennzeichnet, dass** zwischen dem Anbindungsbereich (12) und der Walzenwerkzeuganlageseite (20) der Wechselhalter (14) einen bei an diesem angebrachtem Walzenwerkzeug (20) mit zu bearbeitendem Boden in Kontakt tretenden Bodenbearbeitungsbereich (32) aufweist, wobei vorzugsweise an wenigstens einer Umfangsseite (28, 30) im Bodenbearbeitungsbereich (32) wenigstens ein Bodenbearbeitungsvorsprung (34, 36) vorgesehen ist.

7. Wechselhalteranordnung nach einem der Ansprüche 2 bis 6,
**dadurch gekennzeichnet, dass** die Halteröffnung (38) im Wechselhalter (14) vorgesehen ist und dass an der Walzenwerkzeuganlageseite (20) die Halteröffnung (38) von einer bezüglich einer Öffnungslängsachse (L) vorzugsweise im Wesentlichen orthogonalen ersten Abstützfläche (48) umgeben ist, wobei in der ersten Abstützfläche (48) oder/und angrenzend an die erste Abstützfläche (48) wenigstens eine Drehsicherungsaussparung oder/und wenigstens ein Drehsicherungsvorsprung vorgesehen ist.

8. Wechselhalteranordnung nach einem der Ansprüche 1 bis 7,
**dadurch gekennzeichnet, dass** an der Walzenwerkzeuganlageseite (20) eine Formschlusseingriffsformation (56) zur Herstellung eines Formschlusseingriffs mit einer Gegen-Formschlusseingriffsformation (58) an der Wechselhalteranlageseite (23) des wenigstens einen Walzenwerkzeugs (22) vorgesehen ist.

9. Wechselhalteranordnung nach Anspruch 8,
**dadurch gekennzeichnet, dass** die Halteröffnung (38) im Wechselhalter (14) vorgesehen ist und dass an der Walzenwerkzeuganlageseite (20) um die Halteröffnung (38) eine Mehrzahl von zueinander angewinkelten zweiten Abstützflächen (50) vorgesehen ist, wobei jede zweite Abstützfläche (50) im Angrenzungsbereich einer Umfangsseite (28, 30) an eine Axialseite (24, 26) vorgesehen ist.

10. Wechselhalteranordnung nach Anspruch 9,
**dadurch gekennzeichnet, dass** an der Walzenwerkzeuganlageseite (20) an wenigstens einer Axialseite (24, 26) zwischen zwei zweiten Abstützflächen (50) wenigstens eine bezüglich diesen angewinkelte dritte Abstützfläche (52) vorgesehen ist oder/und dass an der Walzenwerkzeuganlageseite (20) an wenigstens einer Umfangsseite (28, 30) zwischen zwei zweiten Abstützflächen (50) wenigstens eine bezüglich diesen angewinkelte vierte Abstützfläche (54) vorgesehen ist.

11. Wechselhalteranordnung nach Anspruch 9 oder 10, sofern auf Anspruch 7 rückbezogen,
**dadurch gekennzeichnet, dass** die zweiten Abstützflächen (50) oder/und die dritten Abstützflächen (52) oder/und die vierten Abstützflächen (54) bezüglich der ersten Abstützfläche (48) angewinkelt sind und vorzugsweise diese ringartig umgeben.

12. Wechselhalteranordnung nach einem der Ansprüche 9 bis 11,
**dadurch gekennzeichnet, dass** wenigstens ein Walzenwerkzeug (22) wenigstens einen zweiten Gegenabstützbereich (60) zur Abstützung an einer zweiten Abstützfläche (50) oder/und wenigstens einen dritten Gegenabstützbereich (62) zur Abstützung an einer dritten Abstützfläche (52) oder/und wenigstens einen vierten Gegenabstützbereich (64) zur Abstützung an wenigstens einer vierten Abstützfläche (54) aufweist.

13. Wechselhalteranordnung nach einem der Ansprüche 2 bis 12,
**dadurch gekennzeichnet, dass** der Gegenhalter (40) vermittels eines Arretierorgans (42) an dem Wechselhalter (14) arretierbar ist.

14. Wechselhalteranordnung nach Anspruch 13,
**dadurch gekennzeichnet, dass** an einem Innenumfang der Halteröffnung (38) eine vorzugsweise ringnutartig ausgebildete erste Arretierorganaufnahmeöffnung (46) vorgesehen ist oder/und dass an einem Au-ßenumfang des Halterschaftes (40) eine vorzugsweise ringnutartig ausgebildete zweite Arretierorganaufnahmeöffnung (44) ausgebildet ist, wobei in der ersten Arretierorganaufnahmeöffnung (46) oder der zweiten Arretierorganaufnahmeöffnung (44) ein zur Arretierung eines Walzenwerkzeugs (22) an dem Wechselhalter (14) in die jeweils andere Arretierorganaufnahmeöffnung einrastbares, vorzugsweise ringartig ausgebildetes Arretierorgan (42) aufgenommen ist.

15. Wechselhalteranordnung nach einem der Ansprüche 1 bis 14,
**dadurch gekennzeichnet, dass** wenigstens ein Walzenwerkzeug einen Meißel umfasst oder/und dass wenigstens ein Walzenwerkzeug (22) einen Stampffuß umfasst.

16. Verdichterwalze für einen Bodenverdichter, umfassend an einem Au-ßenumfang wenigstens eine Wechselhalteranordnung (10) nach einem der vorangehenden Ansprüche.

17. Bodenverdichter, umfassend wenigstens eine Verdichterwalze nach Anspruch 16.

## Claims

1. Change holder assembly for a compactor roller for a soil compactor, comprising a change holder (14) to be fixed on a roller casing and at least one roller tool (22) to be fixed on the change holder (14) using a counterholder (40) which can be caused to engage with the change holder (14) and is lockable with respect to the change holder, wherein the change holder (14) has a roller-tool-abutment side (20) and the at least one roller tool (22) has a change holder-abutment side (23) supportable on the roller-tool abutment side (20),
wherein on at least one side of roller-tool-abutment side (20) and change holder-abutment side (23) at least one anti-rotation lug (78, 80), and on the other side of roller-tool-abutment side (20) and change holder-abutment side (23) at least one anti-rotation recess (70, 72) for receiving an anti-rotation lug (78, 80) are provided, wherein the change holder (14) or the counterholder (40) comprises a holder opening (38) and wherein the counterholder (40) or the change holder (14) comprises a holder shaft (40) which is insertable into the holder opening (38), **characterized in that** in at least one region (66, 68) at the side of the holder opening (38) an anti-rotation recess (70, 72) or/and an anti-rotation lug is provided and in at least one region (74, 76) at the side of the holder shaft (40) an anti-rotation lug (78, 80) or/and an anti-rotation recess is provided.

2. Change holder assembly according to claim 1,
**characterized in that** at least one anti-rotation recess (70, 72) or/and at least one anti-rotation lug (78, 80) is bounded by side surfaces (82, 84, 86, 88) which are substantially parallel or positionable parallel to an opening longitudinal axis of the holder opening (38).

3. Change holder assembly according to claims 1 or 2,
**characterized in that** in a first region (66) at the side of the holder opening (38) an anti-rotation recess (70) or/and an anti-rotation lug is provided, and in a second region (68) opposite the first region (68) at the side of the holder opening (38) an anti-rotation recess (72) or/and an anti-rotation lug is provided, and that in a first region (74) at the side of the holder shaft (40) an anti-rotation lug (78) or/and an anti-rotation recess is provided and in a second region (76) opposite the first region (74) at the side of the holder shaft (40) an anti-rotation lug (80) or/and an anti-rotation recess is provided.

4. Change holder assembly according to one of claims 1 to 3,
**characterized in that** the change holder (14) has a connecting region (12), preferably adapted to the curved outer circumference of the compactor roller, formed for connecting to an outer circumferential surface of the compactor roller and a roller-tool-abutment side (20) formed for supporting a roller tool (22) and [to] be disposed at a distance from the outer circumferential surface of the compactor roller, wherein preferably the change holder (14) has two circumferential sides (28, 30) to be oriented substantially in the circumferential direction of a compactor roller, and two axial sides (24, 26) to be oriented substantially in the direction of a compactor roller rotational axis, wherein further the change holder (14) is further preferably tapered from the connecting region (12) to the roller-tool-abutment side (20) and the circumferential sides (28, 30) are inclined at a greater angle to each other than the axial sides (24, 26).

5. Change holder assembly according to claim 4,
**characterized in that** at least one anti-rotation recess (70, 72) or/and at least one anti-rotation lug (78, 80) is provided in the region of at least one axial side (24, 26) of the change holder (14).

6. Change holder assembly according to claim 4 or 5,
**characterized in that** between the connecting region (12) and the roller-tool-abutment side (20) the tool holder (14) has a soil working region (32) coming in contact with the soil to be worked when a roller tool (22) is attached thereon, wherein preferably on at least one circumferential side (28, 30) in the soil working region (32) at least one soil working protuberance (34, 36) is provided.

7. Change holder assembly according to one of claims 2 to 6,
**characterized in that** the holder opening (38) is provided in the change holder (14) and that on the roller-tool-abutment side (20) the holder opening (38) is surrounded by a first supporting surface (48) which is preferably substantially orthogonal with respect to an opening longitudinal axis (L), wherein in the first supporting surface (48) or/and adjacent to the first supporting surface (48) at least one anti-rotation recess or/and at least one anti-rotation lug is provided.

8. Change holder assembly according to one of claims 1 to 7,
**characterized in that** on the roller-tool-abutment side (20) a form-fit connection element (56) is provided for producing a form-fit engagement with a counterform-fit connection element (58) on the change holder-abutment side (23) of the at least one roller tool (22).

9. Change holder assembly according to claim 8,
**characterized in that** the holder opening (38) is provided in the change holder (14) and that a plurality of mutually angled second supporting surfaces (50) is provided on the roller-tool-abutment side (20) around the holder opening (38), wherein every second supporting surface (50) is provided in a region where a circumferential side (28, 30) is adjacent to an axial side (24, 26).

10. Change holder assembly according to claim 9,
**characterized in that** on the roller-tool-abutment side (20) on at least one axial side (24, 26) between two second supporting surfaces (50) at least one third supporting surface (52), angled with respect to said second supporting surfaces (50) is provided or/and that on the roller-tool-abutment side (20) on at least one circumferential side (28, 30) between two second supporting surfaces (50) at least one fourth supporting surface (54) angled with respect to said second supporting surfaces (50) is provided.

11. Change holder assembly according to claim 9 or 10 when referred back to claim 7,
**characterized in that** the second supporting surfaces (50) or/and the third supporting surfaces (52) or/and the fourth supporting surfaces (54) are angled with respect to the first supporting surface (48) and preferably surround it in annular fashion.

12. Change holder assembly according to one of claims 9 to 11,
**characterized in that** at least one roller tool (22) has at least one second countersupporting region (60) for supporting on a second supporting surface (50) and/or at least one third countersupporting region (62) for supporting on a third supporting surface (52) or/and at least one fourth countersupporting region (64) for supporting on at least one fourth supporting surface (54).

13. Change holder assembly according to one of claims 2 to 12,
**characterized in that** the counterholder (40) is lockable on the change holder (14) using a locking member (42).

14. Change holder assembly according to claim 13,
**characterized in that** on an inner circumference of the holder opening (38) a preferably annular first locking-member-receiving opening (46) is provided or/and that on an outer circumference of the holder shaft (40) a preferably annular-groove-shaped second locking-member-receiving opening (44) is formed, wherein in the first locking-member-receiving opening (46) or the second locking-member-receiving opening (44) a lockable, preferably annular locking member (42) is received for locking a roller tool (22) to the change holder (14) in the other locking-member-receiving opening.

15. Change holder assembly according to one of claims 1 to 14,
**characterized in that** at least one roller tool comprises a chisel or/and at least one roller tool (22) comprises a pad foot.

16. Compactor roller for a soil compactor, comprising on an outer circumference at least one change holder assembly (10) according to one of the preceding claims.

17. Soil compactor comprising at least one compactor roller according to claim 16.

## Revendications

1. Arrangement de support de changement pour un rouleau de compacteur pour un compacteur de sol comprenant un support de changement (14) qui doit être fixé à une enveloppe de rouleau et au moins un outil de rouleau (22) qui doit être fixé au support de changement (14) utilisant un contre-support (40) qui peut être amené en engagement de maintien avec le support de changement (14) et qui peut être verrouillé par rapport au support de changement, le support de changement (14) ayant un côté d'appui d'outil de rouleau (20) et ledit au moins un outil de rouleau (22) ayant un côté d'appui de support de changement (23) qui peut être supporté au côté d'appui d'outil de rouleau (20),
au moins une projection anti-rotation (78, 80) étant prévue sur au moins un côté parmi côté d'appui d'outil de rouleau (20) et côté d'appui de support de changement (23) et au moins une encoche anti-rotation (70, 72) pour recevoir une projection anti-rotation (78, 80) étant prévue sur l'autre côté parmi côté d'appui d'outil de rouleau (20) et côté d'appui de support de changement (23), le support de changement (14) ou le contre-support (40) comprenant une ouverture de support (38) et le support de changement (14) ou le contre-support (40) comprenant une tige de support (40) qui peut être introduite dans l'ouverture de support (38),
**caractérisé en ce que** dans au moins une région (66, 68) latéralement de l'ouverture de support (38) une encoche anti-rotation (70, 72) ou/et une projection anti-rotation (78, 80) est prévue et **en ce que** dans au moins une région (74, 76) latéralement à la tige de support (40) une projection anti-rotation (78, 80) ou/et une encoche de sécurité anti-rotation est prévue.

2. Arrangement de support de changement selon la revendication 1,
**caractérisé en ce qu**'au moins une encoche anti-rotation (70, 72) ou/et au moins une projection anti-rotation (78, 80) est limitée par des surface latérales (82, 84, 86, 88) qui sont essentiellement parallèles ou sont à positionner parallèlement à un axe longitudinal de l'ouverture de support (38).

3. Arrangement de support de changement selon les revendications 1 ou 2,
**caractérisé en ce que** dans une première région (66) latéralement à l'ouverture de support (38) une encoche anti-rotation (70) ou/et une projection anti-rotation est prévue et **en ce que** dans une deuxième région (68) opposée à la première région (66) latéralement à l'ouverture de support (38) une encoche anti-rotation (72) ou/et une projection anti-rotation est prévue et **en ce que** dans une première région (74) latéralement à la tige de support (40) une projection anti-rotation (78) ou/et une encoche anti-rotation est prévue et **en ce que** dans une deuxième région (76) opposée à la première région (74) latéralement à la tige de support (40) une projection anti-rotation (80) ou/et une encoche anti-rotation est prévue.

4. Arrangement de support de changement selon une des revendications 1 à 3,
**caractérisé en ce que** le support de changement (14) comprend une région de connexion (12) de préférence adaptée à la circonférence extérieure courbée du rouleau de compacteur, formée pour la connexion à une surface circonférentielle extérieure du rouleau de compacteur et un côté d'appui d'outil de rouleau (20) formé pour supporter un outil de rouleau (22) et qui doit être arrange à distance de la surface circonférentielle extérieure du rouleau de compacteur, où de préférence le support de changement (14) comprend deux côtés circonférentiels (28, 30) qui doivent être orientés essentiellement dans le sens circonférentiel d'un rouleau de compacteur, et deux côtés axiaux (24, 26) qui doivent être orientés essentiellement dans le sens d'un axe de rotation de rouleau de compacteur, où en outre le support de changement (14) se rajeunit de préférence de la région de connexion (12) vers le côté d'appui d'outil de rouleau (20) et les côtés circonférentiels (28, 30) sont inclinés l'un par rapport à l'autre avec un angle plus grand que les côtés axiaux (24, 26).

5. Arrangement de support de changement selon la revendication 4,
**caractérisé en ce qu**'au moins une encoche anti-rotation (70, 72) ou/et au moins une projection anti-rotation (78, 80) est prévue dans la région d'au moins un côté axial (24, 26) du support de changement (14).

6. Arrangement de support de changement selon les revendications 4 ou 5,
**caractérisé en ce qu**'entre la région de connexion (12) et le côté d'appui d'outil de rouleau (20) le support de changement (14) comprend une région de traitement du sol (32) entrant en contact avec le sol à traiter quand un outil de rouleau (22) est attaché, où de préférence à au moins un côté circonférentiel (28, 30) dans la région de traitement du sol (32) au moins une projection de traitement du sol (34, 36) est prévue.

7. Arrangement de support de changement selon une des revendications 2 à 6,
**caractérisé en ce que** l'ouverture de support (38) est prévue dans le support de changement (14) et **en ce que** sur le côté d'appui d'outil de rouleau (20) l'ouverture de support (38) est entourée par une première surface de support (48) qui est de préférence essentiellement orthogonal par rapport à un axe longitudinal d'ouverture (L) où dans la première surface de support (48) ou/et adjacent à la première surface de support (48) au moins une encoche anti-rotation ou/et au moins une projection anti-rotation est prévue.

8. Arrangement de support de changement selon les revendications 1 à 7,
**caractérisé en ce que** sur le côté d'appui d'outil de rouleau (20) un membre de connexion intégrée (56) est prévu pour produire un engagement intégré avec un contre-membre de connexion intégrée (58) sur le côté d'appui de support de changement (23) dudit au moins un outil de rouleau (22).

9. Arrangement de support de changement selon la revendication 8,
**caractérisé en ce que** l'ouverture de support (38) est prévue dans le support de changement (14) et **en ce qu'**une pluralité de deuxièmes surfaces de support inclinées l'une par rapport à l'autre (50) est prévue sur le côté d'appui d'outil de rouleau (20) autour de l'ouverture de support (38), où chaque deuxième surface de support (50) est prévue dans une région où un côté circonférentiel (28, 30) est adjacent à un côté axial (24, 26).

10. Arrangement de support de changement selon la revendication 9,
**caractérisé en ce que** sur le côté d'appui d'outil de rouleau (20) sur au moins un côté axial (24, 26) entre deux deuxièmes surfaces de supports (50) au moins une troisième surface de support (52) inclinée par rapport à celles-ci est prévue ou/et **en ce que** sur le côté d'appui d'outil de rouleau (20) sur au moins un côté circonférentiel (28, 30) entre deux deuxièmes surfaces de supports (50) au moins une quatrième surface de support (54) inclinée par rapport à celles-ci est prévue.

11. Arrangement de support de changement selon les revendications 9 ou 10, si elles se réfèrent à la revendication 7,
**caractérisé en ce que** les deuxièmes surfaces de support (50) ou/et les troisièmes surfaces de support (52) ou/et les quatrièmes surfaces de support (54) sont inclinées par rapport à la première surface de support (48) et l'entourent de préférence de manière annulaire.

12. Arrangement de support de changement selon une des revendications 9 à 11,
**caractérisé en ce qu**'au moins un outil de rouleau (22) comprend au moins une deuxième région de support opposée (60) pour le support sur une deuxième surface de support (50) et/ou au moins une troisième région de support opposée (62) pour le support sur une troisième surface de support (52) et/ou au moins une quatrième région de support opposée (64) pour le support sur une quatrième surface de support (54).

13. Arrangement de support de changement selon une des revendications 2 à 12,
**caractérisé en ce que** le contre-support (40) peut être verrouillé au support de changement (14) en utilisant un membre de verrouillage (42).

14. Arrangement de support de changement selon la revendication 13,
**caractérisé en ce qu**'une première ouverture de réception de membre de verrouillage (46) de préférence annulaire est prévue sur une circonférence intérieure de l'ouverture de support (38) ou/et en ce qu'une deuxième ouverture de réception de membre de verrouillage (44) de préférence de forme rainure annulaire est formée sur une circonférence extérieure de la tige de support (40) ou dans la première ouverture de réception de membre de verrouillage (46) ou la deuxième ouverture de réception de membre de verrouillage (44) un membre de verrouillage (42), de préférence annulaire, est reçu pour verrouiller un outil de rouleau (22) au support de changement (14) dans l'autre ouverture de réception de membre de verrouillage.

15. Arrangement de support de changement selon une des revendications 1 à 14,
**caractérisé en ce qu**'au moins un outil de rouleau comprend un ciseau ou/et en ce qu'au moins un outil de rouleau (22) comprend un pied-de-mouton.

16. Rouleau de compacteur pour un compacteur de sol comprenant sur une circonférence extérieure au moins un arrangement de support de changement (10) selon une des revendications précédentes.

17. Compacteur de sol comprenant au moins un rouleau de compacteur selon la revendication 16.
